# EUROPÄISCHE PATENTSCHRIFT

(11) **EP 0 981 123 B1**
(45) Veröffentlichungstag und Bekanntmachung des Hinweises auf die Patenterteilung: **08.03.2006**
(21) Anmeldenummer: 99250198.1
(22) Anmeldetag: 19.06.1999
(51) Int. Cl.: G09F 9/30

(54) **Anordnung einer elektronischen Platzreservierungsanzeige in einem Abteilwagen**
Electronic reservation display for a compartment wagon
Dispositif d'affichage électronique de réservation pour wagon à compartements

(30) Priorität: 19.08.1998 DE 29815263 U
(43) Veröffentlichungstag der Anmeldung: 23.02.2000
(73) Patentinhaber: Vossloh Information Technologies Karlsfeld GmbH, 85757 Karlsfeld (DE)
(72) Erfinder: Berg, Bärbel, 10779 Berlin (DE); Zach, René, 12249 Berlin (DE); Dolate, Thomas, 13089 Berlin (DE); Risch, Renee, 13599 Berlin (DE)
(74) Vertreter: Grape & Schwarzensteiner

(56) Entgegenhaltungen:
- EP-A- 0 659 625
- DE-U- 9 407 572
- FR-A- 1 245 673

## Beschreibung

Die Erfindung bezieht sich auf eine Anordnung einer elektronischen Platzreservierungsanzeige in Personenwagen mit Abteilen und Seitengang.

In Personenwagen des öffentlichen Verkehrs, insbesondere Reisezugverkehrs, sind häufig Anzeigen zur Platzreservierung installiert. In Reisezugwagen, deren Sitzplätze in über einen Seitengang erreichbare Abteilen gruppiert sind, befinden sich üblicherweise die Platzreservierungsanzeigen in Augenhöhe an einer gangseitigen Abteilscheibe. Meist werden Zettelhalter verwendet, in die zwecks Aktualisierung der Reservierungsstandes vom Zugpersonal vor und während der Fahrt Steckkarten eingeschoben werden. Diese Arbeit ist personalintensiv. Auch können kurzfristige Umbuchungen nicht mehr berücksichtigt werden. Weiterhin erhalten die Reisenden keine weiteren wünschenswerten Informationen aktuell angeboten, wie beispielsweise zu Anschlußzügen, zum Wetter, Kulturprogramm oder Hotelangebot am Zielort.

Deshalb werden neuerdings elektronische Displays in LED- oder LCD-Technik eingesetzt, die beispielsweise über einen RS 485-Datenbus an ein Funkmodem angeschlossen sind und via Funknetz, beispielsweise GSM, D1 oder D2, von einem Zentralrechener aus gesteuert werden können. Innerhalb der Reisezugwagen sind hierdurch keinerlei manuelle oder andere Arbeiten mehr zu tätigen. Die Displays selbst sind in Üherkopfhöhe in eine Seitenwand eingebaut oder gangseitig einarmig am Rahmen der Abteilscheibe befestigt. Aufgrund der geringen Gangbreite ist ein Anbringen auf der gangseitigen Scheibenseite allerdings nicht wünschenswert. Das im Verhältnis zum Zettelhalter tiefer bauende Anzeigegerät kann insbesondere bei dem üblichen Gedränge beim Zu-und Aussteigen Sachbeschädigungen oder gar Körperverletzungen verursachen. Nach einer anderen Anordnung ist das Gehäuse für die Platzanzeigemodule in einem eigenen Rahmen in einen Ausschnitt der Abteilscheibe integriert. Dies erfordert insbesondere beim Nachrüsten von Reisezugwagen größere Umbaumaßnahmen und eine zusätzliche Schutzscheibe vor der Anzeige.

Aus DE 94 07 572 U ist es bekannt, ein flaches elektronisches Anzeigemodul konstruktiv mit einem Steckzettelhalter äblicher Banart zu verbinden.

Für Kraftfahrzeuge, insbesondere Busse oder Straßenbahnen, wurde auch schon vorgeschlagen, den Bildschirm eines programmierbaren Computers an der dem Fahrgastraum zugewandten Seite der Trennscheibe zwischen Fahrerplatz und Fahrgastraum einsehbar zu befestigen und das programmierbare Steuergerät im Bereich der Innenwand bzw. im Deckenbereich des Kraftfahrzeuges zu montieren. Aufgrund der völlig anderen Raumaufteilung in besagten Kraft-fahrzeugen im Vergleich zu Abteilwagen für den Reisezugverkehr ist die Bewegungsfreiheit für die Reisenden nicht einschneidend eingeschränkt (DE 296 19 238 U1). Allerdings ist auch hier der Bildschirm mit einer Scheibe aus Sicherheitsglas zu schützen.

Aufgabe der Erfindung ist es, Abteilwagen mit multifunktionalen elektronischen Platzreservierungsanzeigen aus- oder nachzurüsten, die an gewohnter Stelle ablesbar sind und dennoch nicht zur Einengung der Gangbreite führen. Die Anordnung soll sich besonders kostengünstig gestalten und somit aufwendige Einbauarbeiten und Zubehörteile entbehren können. Sie soll ausreichend robust und gegen Vandalismus weitestgehend sicher befestigt werden.

Die Aufgabe wird erfindungsgemäß durch die im ersten Anspruch angegebenen Merkmale gelöst. Vorteilhafte Weiterbildungen sind in den begleitenden Unteransprüchen angegeben.

Die erfindungsgemäße Anordnung der elektronischen Platzreservierungsanzeige ist ohne Änderungen am Reisezugwagen möglich, weshalb sich insbesondere das Nachrüsten sehr vereinfacht. Die Anordnung schränkt die Gangbreite nicht ein und ist auch am Einbauort im Abteil in keinerlei Hinsicht störend, da die Augenhöhe eines gangseitig weilenden Reisenden idealerweise gerade im einerseits geschützten und andererseits ungenutzten Raum zwischen der Gepäckablage und der Abteilscheibe liegt. Unmittelbar von der Abteilscheibe werden zugleich die empfindlichen Anzeigemodule gegen Beschädigung geschützt, wodurch eine ansonsten erforderliche Zusatzscheibe aus Sicherheitsglas entfallen kann und durch eine einfachere Scheibe ersetzt werden kann. Ebenso können elektrische Zuleitungen vor unbefugtem Zugriff sicher und unsichtbar aus der Wagendecke kommend durch die Längsholme des Scheibenrahmens zur Anzeigeeinheit geführt werden.

Die Erfindung soll anhand eines Ausführungsbeispiels näher erläutert werden. In der zugehörigen Zeichnung ist schematisch eine in Seitenholmen 1a, 1b eines Rahmens 1 gefaßte Abteilscheibe 2 dargestellt, die ein Abteil eines nicht näher dargestellten Reisezugwagens vom Seitengang trennt. Die Seitenholme 1a, 1b und die Abteilscheibe 2 schließen nach oben hin mit der nicht gezeigten Decke des Reisezugwagens ab. Eine Anzeigeeinheit 3 ist erfindungsgemäß im Abteil in Augenhöhe eines im Gang stehenden Betrachters zwischen der Gepäckablage und der Abteilscheibe 2 beiderseits an den Seitenholmen 1a, 1b - vorzugsweise mit Sicherungsschrauben - befestigt. Hierdurch wird ein gewalttätiges Abhebeln, wie es bei einer einseitigen Befestigung nicht auszuschließen ist, verhindert. Zum Abteil hin ist die Anzeigeeinheit 3 mit einer stabilen Rückwand aus Stahlblech oder zähem Kunststoff versehen. Die Anzeigemodule 4 werden durch die Abteilscheibe 2 aus Sicherheitsglas geschützt. Um eine Ablagerung von Schmutz, Fett, Rauchpartikeln , Feuchtigkeit usw. auf der Anzeige und damit eine Verringerung der Ablesegüte zu vermeiden, dichtet ein Profilgummi 5 die Anzeigeeinheit 3 zur Abteilscheibe 2 und zu den Seitenholmen 1a, 1b hin ab. Die Anzeigeeinheit 3 kann neben dem eigentlichen aktuellen Platzreservierungsstatus in Abhängigkeit ihrer Ansteuerung Zusatzinformationen beliebiger Art ausgeben. Steuer- und Stromversorgungsleitungen führen von der Anzeigeeinheit 3 durch die Seitenholme 1a, 1b zu einer Steuereinheit in die Wagendecke.

## Patentansprüche

1. Anordnung einer elektronischen Platzreservierungsanzeige in Abteilwagen, **dadurch gekennzeichnet, daß** die Anzeigeeinheit (3) auf der Abteilinnenseite einer Abteilscheibe (2) befestigt ist und die Anzeigemodule (4) durch die Abteilscheibe (2) hindurch in den Gang zeigen.

2. Anordnung nach Anspruch 1, **dadurch gekennzeichnet, daß** die Abteilscheibe (2) zugleich oder zusätzlich als Schutzscheibe für die Anzeigemodule (4) fungiert.

3. Anordnung nach Anspruch 1 oder 2, **dadurch gekennzeichnet, daß** die Anzeigeeinheit (3) am Rahmen (1) für die Abteilscheibe (2) befestigt ist.

4. Anordnung nach Anspruch 3, **dadurch gekennzeichnet, daß** die Anzeigeeinheit (3) mit Befestigungslaschen an die Seitenholme (1a, 1b) des Rahmens (1) geschraubt ist.

5. Anordnung nach Anspruch 1, **dadurch gekennzeichnet, daß** ein umlaufender Profilgummi (5) die Anzeigeeinheit (3) gegen den Rahmen (1) und die die Abteilscheibe (2) abdichtet.

6. Anordnung nach Anspruch 1, **gekennzeichnet durch** Platzierung der Anzeigeeinheit (3) auf der in Schließrichtung der Abteiltür liegenden Abteilscheibe (2).

7. Anordnung nach Anspruch 1, **dadurch gekennzeichnet, daß** die elektrischen Stromversorgungs- und Steuerleitungen für die Anzeigeeinheit (3) innerhalb der Seitenholme (1a, 1b) des Rahmens (1) zu einer Steuereinheit in der Wagendecke führen.

8. Anordnung nach Anspruch 1, **dadurch gekennzeichnet, daß** die Anzeige auf Basis eines LED- oder LCD-Displays realisiert ist.

9. Anordnung nach Anspruch 1, **dadurch gekennzeichnet, daß** zusätzlich zur Platzreservierung schriftliche und/oder bildliche Informationen beliebiger Art ausgebbar sind.

## Claims

1. Arrangement of an electronic seat reservation in compartment carriages, **characterized in that** the display unit (3) is mounted on the inside of a compartment clear partition (2) and the display modules (4) face out through the compartment partition (2) into the aisle.

2. Arrangement in accordance with claim 1, **characterized in that** the compartment clear partition (2) functions at the same time, or additionally, as a protective panel for the display modules (4).

3. Arrangement in accordance with claim 1 or 2, **characterized in that** the display unit (3) is secured to the frame (1) of the compartment clear partition (2).

4. Arrangement in accordance with claim 3, **characterized in that** the display unit (3) is bolted to the side members (1a, 1b) of the frame (1) by side straps.

5. Arrangement in accordance with claim 1, **characterized in that** a surrounding rubber section (5) seals the display unit (3) against the frame (1) and the compartment clear partition (2).

6. Arrangement in accordance with claim 1, **characterized by** positioning the display unit (3) on the side of the compartment clear partition (2) in the closing direction of the compartment door.

7. Arrangement in accordance with claim 1, **characterized in that** the electrical power supply and control leads for the display unit (3) pass inside the side members (1a, 1b) of the frame (1) to a control unit in the ceiling of the carriage.

8. Arrangement in accordance with claim 1, **characterized in that** the display is realized on the basis of an LED or LCD display.

9. Arrangement in accordance with claim 1, **characterized in that** in addition to seat reservation information, textual and/or graphic information of any kind can also be displayed.

## Revendications

1. Dispositif d'affichage électronique de réservation de places dans un wagon à compartiments, **caractérisé en ce que** l'unité d'affichage (3) est fixée sur le côté intérieur du compartiment d'une vitre (2) de compartiment et que les modules d'affichage (4) sont orientés vers le couloir à travers la vitre (2) de compartiment.

2. Dispositif selon la revendication 1, **caractérisé en ce que** la vitre (2) de compartiment fonctionne simultanément ou en plus en tant que vitre de protection pour les modules d'affichage (4).

3. Dispositif selon la revendication 1 ou 2, **caractérisé en ce que** l'unité d'affichage (3) est fixée au cadre (1) pour la vitre (2) d'affichage.

4. Dispositif selon la revendication 3, **caractérisé en ce que** l'unité d'affichage (3) est vissée au moyen de pattes de fixation aux branches (1a, 1b) latérales du cadre (1).

5. Dispositif selon la revendication 1, **caractérisé en ce qu'**une gomme (5) profilée circonférentielle rende étanche l'unité d'affichage (3) par rapport au cadre (1) et par rapport à la vitre (2) de compartiment.

6. Dispositif selon la revendication 1, **caractérisé en ce que** l'unité (3) d'affichage soit placée sur la vitre (2) de compartiment située en direction de la fermeture de la porte de compartiment.

7. Dispositif selon la revendication 1, **caractérisé en ce que** les lignes d'alimentation en courant électrique et de commande pour l'unité d'affichage (3) conduisent à l'intérieur des branches latérales (1a, 1b) du cadre (1) vers une unité de commande dans le plafond du wagon.

8. Dispositif selon la revendication 1, **caractérisé en ce que** l'affichage est réalisé sur la base d'un affichage LED ou LCD.

9. Dispositif selon la revendication 1, **caractérisé en ce qu'**on peut afficher en plus de la réservation des places des informations écrites et/ou picturales de type quelconque.
